# EUROPÄISCHE PATENTSCHRIFT

(11) **EP 0 192 028 B1**
(45) Veröffentlichungstag und Bekanntmachung des Hinweises auf die Patenterteilung: **30.11.1988**
(21) Anmeldenummer: 86100226.9
(22) Anmeldetag: 09.01.1986
(51) Int. Cl.: B05D 1/02, B05B 7/16, B05D 7/26

(54) **Verfahren zum Auftragen von Sprühgut mittels einer Sprühvorrichtung und zugehörige Sprühvorrichtung**
Method for applying a sprayable matter by means of an atomizer, and atomizer therefor
Procédé pour appliquer des matériaux pulvérisables par un atomiseur et atomiseur à cet effet

(30) Priorität: 17.01.1985 DE 3501446
(43) Veröffentlichungstag der Anmeldung: 27.08.1986
(73) Patentinhaber: Kopperschmidt-Mueller GmbH & Co KG, D-4800 Bielefeld 14 (DE)
(72) Erfinder: Lauter, Norbert, D-4837 Verl 1 (DE); Fischer, Wolfgang, Dr., D-6942 Mörlenbach (DE)
(74) Vertreter: Knoblauch, Ulrich, Dr.-Ing.

(56) Entgegenhaltungen:
- DE-A- 3 225 844
- DE-A- 3 226 989
- DE-B- 2 809 286
- DE-C- 232 306

## Beschreibung

Die Erfindung bezieht sich auf ein Verfahren zum Auftragen von Sprühgut (ausgenommen Trennmittel für die Herstellung von Gegenständen aus Polyurethanschaum) mittels einer Sprühvorrichtung, bei dem das der Sprühvorrichtung in flüssigem Zustand zugeführte Sprühgut zerstäubt und gleichzeitig Gas mit höherer Temperatur als das Sprühgut zugeführt wird und Wärme an das die Sprühvorrichtung verlassende Sprühgut abgibt, sowie auf eine Sprühvorrichtung mit einem Kopf, der eine mit einer Gut-Zuleitung verbundene Zerstäuberdüse und mindestens eine Gasaustrittsöffnung aufweist, die mit einer eine Heizvorrichtung für das Gas aufweisende Gas-Zuleitung verbunden ist, mit Gas- und Gutventilen und zugehöriger Betätigungsvorrichtung sowie gegebenenfalls mit einer Handhabe, wie Pistolengriff.

Ein solches Verfahren ist aus DE-A-3 226 989 bekannt. In diesem Verfahren wird ein Acrylharzlack mit einem hitzeempfindlichen organischen Säure-Katalysator vermischt und mit Hilfe von Zerstäubungsluft durch die Düse einer Sprühpistole zerstäubt. Durch die Wärmezufuhr soll der Lack in einer relativ kurzen Zeitspanne trocknen, so daß eine staubfreie Oberfläche auf dem lackierten Werkstück geschaffen wird. Zu diesem Zweck wird die Zerstäubungsluft mit sehr geringem Druck, aber mit großem Volumen eingeführt. Ihre Temperatur ist vergleichsweise niedrig. Der Wärmeübergang und damit die Erwärmung des Sprühguts ist beschränkt.

Es ist ferner bekannt (DE-A-3 225 844), einen thermoplastischen Kunststoff mittels Heizvorrichtungen, die vor und in der Sprühvorrichtung angeordnet sind, zu schmelzen und durch eine Düse zu zerstäuben. Dieses Zerstäuben kann auch luftlos unter Hochdruck erfolgen. Das gleichzeitig zugeführte Druckgas soll etwa die gleiche Temperatur wie der Kunststoff haben, damit keine unerwünschten Abkühlungseffekte auftreten.

Aus der DE-A-2 809 286, von der der Hauptanspruch ausgeht, ist ein Verfahren und eine Vorrichtung zum Aufspritzen von flüssigen Korrisionsschutzmitteln auf metallische Oberflächen bekannt. Dabei ist die Austrittsdüse der Spritzeinrichtung in einem Heißwindkanal angeordnet. Das Spritzmittel hat Verarbeitungstemperatur. Der den Strahlbereich umgebende Raum zwischen der Spritzdüse und dem Werkstück wird während des Aufspritzens auf die Verarbeitungstemperatur des jeweiligen Mittels erhitzt. Dadurch kommt das Sprühgut in einem Bereich, der sich an den Zerstäubungsbereich anschließt, mit einem etwa diese Verarbeitungstemperatur aufweisenden Gas in Berührung. Da aber der gesamte Sprühnebel bis zum Auftreffen auf das Werkstück von der erhitzten Luft umschlossen werden soll, ist verhältnismäßig viel Luft erforderlich. Dieser Raum wird durch den relativ großen Heißluftkanal und die entsprechend lange Entfernung zwischen Spritzdüse und Werkstück bestimmt.

Bei anderen bekannten Verfahren und Vorrichtungen, bei denen das Sprühgut pneumatisch oder hydrostatisch zerstäubt wird, hat das zugeführte Gas, das entweder dem Zerstäuben selbst oder der Formung des Sprühstrahls dient, Raumtemperatur.

Der Erfindung liegt die Aufgabe zugrunde, ein Verfahren der eingangs beschriebenen Art so weiterzubilden, daß die gewünschte Erwärmung des Sprühguts mit einem Gas höherer Temperatur bzw. mit einer geringeren Gasmenge erfolgen kann.

Diese Aufgabe wird bei einem Verfahren der eingangs genannten Art erfindungsgemäß dadurch gelöst, daß das Sprühgut hydrostatisch zerstäubt wird und daß das Gas höherer Temperatur über Gasaustrittsöffnungen derart gerichtet zugeführt wird, daß es im Zerstäubungsbereich, wo der Sprühstrahl noch kompakt ist oder unmittelbar im Anschluß daran, auf das Sprühgut auftrifft.

Da das Gas das Sprühgut an einer Stelle beeinflußt, wo der Sprühstrahl noch kompakt ist oder unmittelbar im Anschluß daran, ergibt sich ein guter Wärmeübergang. Es genügt eine vergleichsweise geringe Gasmenge, um die gewünschten Effekte zu erzielen. Da infolge der hydrostatischen Zerstäubung das Sprühgut beim Austreten aus der Zerstäuberdüse aufgrund der Entspannung eine Abkühlung erfährt, ergibt sich eine die Wärmeübertragung begünstigende große Temperaturdifferenz. Die Erwärmung kann auch zu einer besseren Zerstäubung führen.

Als Sprühgut kommen die verschiedensten flüssigen Materialien in Betracht, wie Suspensionen, Dispersionen, Emulsionen oder Lösungen. Sie dienen der Beschichtung von Gegenständen, sei es als Farbe oder Lack, als Bindemittel, als Kleber u. dgl. Bei zahlreichen Materialien hat die Erwärmung eine Herabsetzung der Viskosität zur Folge.

Die Tröpfchen sind « flüssiger wenn sie auf die zu beschichtende Oberfläche auftreffen und passen sich daher dieser Oberfläche besser an. Bei anderen Materialien, die einen höheren Anteil eines Zusatzmittels, wie Lösungsmittel oder Trägerflüssigkeit, haben, wird ein größerer Teil dieses Zusatzmittels schon vor dem Auftreffen auf die zu beschichtende Oberfläche durch Verdunstung entfernt. Die Beschichtung trocknet daher rascher, so daß sie schon kurze Zeit nach dem Spritzvorgang fest am Gegenstand haftet, und dieser ohne Verzögerung weiterverarbeitet werden kann. Häufig kann man auch aufgrund der Viskositätsherabsetzung die Menge des sonst erforderlichen Zusatzmittels reduzieren oder sogar auf ein Zusatzmittel ganz verzichten. Die Zerstäubung kann mit und ohne elektrostatische Aufladung erfolgen.

Insbesondere kann die Gastemperatur höher sein als die zulässige obere Grenztemperatur des unzerstäubten Spritz- oder Sprühgutes. Je höher die Temperatur des Gases ist, umso stärker ist die Erwärmung der Tröpfchen und umso größer der erstrebte Effekt. Überraschenderweise kann das Spritz- oder Sprühgut hierbei mit einer höheren Temperatur beaufschlagt werden als es seiner in der Spezifikation angegebenen zulässigen obereren Grenztemperatur entspricht, weil ein Überschreiten der Grenztemperatur in den Sprühtröpfchen höchstens sehr kurzzeitig erfolgt und daher keine Schäden (Zersetzung des Spritz- oder Sprühgutes, Explosionen u. dgl.) zu befürchten sind, wie es bei einer Übertemperatur des unzerstäubten Gutes der Fall 'wäre. Je größer die Abkühlung infolge einer Austritts-Entspannung, umso höher darf die Gastemperatur sein.

Insbesondere kann eine Heißluft mit einer Temperatur von mindestens 80 °C verwendet werden. Es sind sogar Temperaturen von über 100 °C möglich.

Mit besonderem Vorteil wird zusätzlich das Spritz- oder Sprühgut vor der Zerstäubung auf eine Temperatur unterhalb seiner zulässigen oberen Grenztemperatur erwärmt. Eine solche Erwärmung des Gutes allein reicht in den meisten Fällen nicht aus, um Haft- und Oberflächeneigenschaften der Beschichtung zu beeinflussen. In Verbindung mit dem erwärmten Gas trägt diese Maßnahme aber dazu bei, die erstrebten Effekte mit geringeren Gasmengen, mit geringerer Gastemperatur oder mit höherer Sicherheit zu erhalten.

Eine Sprühvorrichtung mit einem Kopf, der eine mit einer Gut-Zuleitung verbundene Zerstäuberdüse und mindestens eine Gasaustrittsöffnung aufweist, die mit einer eine Heizvorrichtung für das Gas aufweisenden Gas-Zuleitung verbunden ist, mit Gas- und Gutventilen und zugehöriger Betätigungsvorrichtung sowie gegebenenfalls mit einer Handhabe, wie Pistolengriff, ist erfindungsgemäß dadurch gekennzeichnet, daß die von der Heizvorrichtung kommende äußere Gas-Zuleitung am Umfang des Kopfes einmündet.

Bei dieser Konstruktion ist die im Inneren des Kopfes verlaufende Gas-Zuleitung zwischen der Einmündung und der Gas-Austrittsöffnung kurz. Entsprechend gering ist die Wärmeübertragung von dem heißen Gas auf die übrigen Teile des Kopfes. Einerseits wird hierdurch vermieden, daß das Sprühgut vor der Zerstäubung temperaturgeschädigt wird. Andererseits kann die gesamte Sprühvorrichtung auf einem niedrigen Temperaturniveau gehalten werden, so daß sie von einer Bedienungsperson gehandhabt werden kann. Diese Sprühvorrichtung ist insbesondere zur Durchführung des oben beschriebenen Verfahrens geeignet, weil ihre Vorteile auch bei höheren Gastemperaturen gelten.

Hierbei sollte die Einmündung der äußeren Gas-Zuleitung dichter an der Stirnseite des Kopfes angeordnet sein als die Einmündung der äußeren Gut-Zuleitung. Dies ergibt die kürzeste Länge der Gas-Zuleitung innerhalb des Kopfes.

Auch die Gut-Zuleitung kann mit einer Heizvorrichtung für das Sprühgut versehen sein. Auf diese Weise kann das unzerstäubte Gut innerhalb seines Zulässigkeitsbereichs erwärmt werden.

Besonders zweckmäßig ist, wenn zum Zweck der Gutzirkulation im Kopf außer der Gut-Zuleitung auch eine Gut-Rückleitung vorgesehen ist. Infolge der Zirkulation besteht keine Gefahr, daß das Sprühgut im Kopf für längere Zeit verbleibt und dabei durch höhere Temperaturen Schaden nimmt.

Bei einer bevorzugten Ausführungsform ist zwischen Kopf und Handhabe ein Wärmeisolationselemeot angeordnet. Auch wenn der Kopf infolge des heißen Gases höhere Temperaturen annimmt, kann trotzdem die Sprühvorrichtung ohne Schwierigkeiten an der Handhabe gehalten werden.

Des weiteren kann ein Handbetätigungselement der Betätigungsvorrichtung durch ein Wärmeisolationselement, das lediglich von Ventilbetätigungsstangen überbrückt ist, vom Kopf getrennt sein. Auch dieses Handbetätigungselement nimmt dann keine unzulässig hohen Temperaturen an.

Des weiteren empfiehlt sich ein Schutzschild zwischen der äußeren Gas-Zuleitung und der Handhabe. Es wird verhindert, daß die Hände des Benutzers versehentlich mit der heißen äußeren Gas-Zuleitung in Berührung kommen.

Mit Vorzug weist die Heizvorrichtung elektrische Heizwiderstände in der Form von PTC-Widerständen auf. Diese können bei Bedarf verhältnismäßig große Wärmemengen erzeugen, reduzieren aber bei fehlendem Bedarf den hindurchfließenden Strom so sehr, daß eine vorgegebene obere Grenztemperatur nicht überschritten wird.

Insbesondere sollte die Heizvorrichtung mit Abstand vom Kopf angeordnet sein. Dies stellt sicher, daß der Kopf nicht von der Heizvorrichtung beeinflußt wird und zu hohe Temperaturen annimmt.

Die Erfindung ist nachstehend anhand eines in der Zeichnung dargestellten, bevorzugten Ausführungsbeispiels näher erläutert. Es zeigen :
Fig. 1 eine Sprühvorrichtung, teilweise im Längsschnitt, teilweise in Seitenansicht, teilweise schematisch,
Fig. 2 eine Frontansicht der Vorrichtung nach Fig. 1, und
Fig. 3 eine schematische Darstellung des Zerstäubungsbereichs.

Die Sprühvorrichtung weist eine Pistole 1 mit einem Kopf 2 auf, der über ein Wärmeisolationselement 3 mit einem Gehäuse 4 verbunden ist. Dieses weist oben einen Haken 5 zum Anhängen der Pistole und unten eine Handhabe 6 in der Form eines Pistolengriffes auf, um die Pistole von Hand halten zu können. Im Kopf 2 befindet sich eine schlitzförmige zentrische Zerstäuberdüse 7, über die hydrostatisch ein Sprühstrahl 8 abgegeben werden kann. Oberhalb und unterhalb davon sind je zwei schlitzartige Gasaustrittsöffnungen 9, 10 bzw. 11, 12 in vorstehenden Hörnern 13 und 14 vorgesehen, aus denen Gasschleier 15, 16, 17 bzw. 18 austreten, welche auf den Sprühstrahl 8 unmittelbar im Anschluß an die Zerstäubungsdüse 7 auftreffen. Hierdurch wird der Sprühstrahl geformt.

Im Kopf befindet sich eine innere Gut-Zuleitung 19, die zu der Zerstäuberdüse 7 führt und mittels eines Ventils 20 absperrbar ist. Diese innere Gut-Zuleitung steht über eine am Umfang einmündende äußere Gut-Zuleitung 21 mit einer Pumpe 22, die den für die hydrostatische Zerstäubung erforderlichen hohen Druck erzeugt, und einer nachgeschalteten Gut-Heizvorrichtung 23 in Verbindung. Nahe der Düse 7 zweigt von der inneren Zuleitung 19 eine nicht veranschaulichte innere Rückleitung ab, die mit einer ebenfalls am Umfang einmündenden äußeren Rückleitung 24 verbunden ist. Diese führt zu einem Behälter 25, aus dem die Pumpe 22 das Sprühgut ansaugt.

Die Gasaustrittsöffnungen 9 bis 12 stehen über eine innere Gas-Zuleitung 26 und ein Ventil 27 mit einer am äußeren Umfang des Kopfes 2 einmündenden außeren Gas-Zuleitung 28 in Verbindung. Dieser wird das Gas durch einen Kompressor 29 über eine Gas-Heizvorrichtung 30 zugeführt. Normalerweise wird als Gas aus der Umgebung angesaugte und dann beheizte Luft verwendet. Die Einmündungsstelle der äußeren Gas-Zuleitung 28 befindet sich zwischen der äußeren Gut-Zuleitung 21 und der Stirnseite des Kopfes 2.

Die beiden Ventile 20 und 27 werden je über eine Ventilbetätigungsstange 31 bzw. 32, die je eine Dichtung 33 bzw. 34 durchsetzt, durch den Innenraum 35 des Wärmeisolationselements 3 hindurchgeht und am hinteren Ende in Buchsen 36 bzw. 37 geführt sind, betätigt. An den Ventilbetätigungsstangen befestigte Anschläge 38 bzw. 39 werden mit Hilfe von Federn 40 bzw. 41 gegen Nocken 42 und 43 eines Handbetätigungshebels 44 gehalten, der um eine im Gehäuse 4 gehaltene Schwenkachse 45 drehbar und von einer Feder 46 in seiner linken Endlage gehalten ist. Mittels eines Sperrelements 47 kann die Gut-Ventilbetätigungsstange 31 arretiert und damit die Pistole gesichert werden. Zwischen dem Handbetätigungselement 44 und den äußeren Zuleitungen 21 und 28 und der Rückleitung 24 befindet sich ein Schutzschild 48.

Die beiden Heizvorrichtungen 23 und 30 arbeiten vorzugsweise elektrisch und besitzen Einstell-oder Regelmittel, um dem hindurchtretenden Gut bzw. Gas eine vorgegebene Temperatur zu verleihen. Insbesondere kommt hierfür eine elektrische Beheizung mittels PTC-Widerständen in Betracht. Es können jedoch auch Heizvorrichtungen beliebiger anderer Art, beispielsweise Gas- oder Ölheizungen verwendet werden. Die Gut-Heizvorrichtung 23 ist fakultativ. Sie dient dazu, das Sprühgut geringfügig und höchstens auf eine Temperatur zu erwärmen, die im zulässigen Temperaturbereich liegt. Die Gastemperatur kann demgegenüber erheblich höher sein. Beispielsweise kann bei einer zulässigen oberen Grenztemperatur des Spritzgutes von etwa 30° die Gastemperatur bei 100° oder 110°C liegen.

Wenn das Handbetätigungselement 44 nach rechts gezogen wird, öffnen das Gas-Ventil 27 und kurz darauf das Gut-Ventil 20. Der entstehende flache Sprühstrahl 8 hat unmittelbar nach dem Austritt aus der Zerstäuberdüse 7 im Bereich 49 eine vollständig geschlossene, kompakte Form. Von einem Zerfallspunkt an, nämlich in einer Zone 50, ergeben sich Fäden, von denen sich in einer Zone 51 erst größere und dann kleinere Tröpfchen ablösen. Die Zerstäubungszone reicht daher von der Zerstäuberdüse 7 bis in den Anfang des Bereichs 51. Der Sprühstrahl 8 wird dann von dem heißen Gas aus den Schleiern 15 bis 18 etwa im Bereich a beaufschlagt, und zwar vorzugsweise im noch kompakten Bereich 49.

Hierbei geht ein Teil der Gaswärme auf die Sprühtröpfchen über. Die dabei auftretende Übertemperatur ist nur ganz kurzzeitig vorhanden, weil die Zerstäubungströpfchen sich nur für Bruchteile einer Sekunde in dem Bereich des erwärmten Gases befinden und dessen Temperatur, sei es durch die Austritts-Entspannung, sei es durch das Einbeziehen von Raumluft, rasch absinkt. Auf jeden Fall haben aber die Zerstäubungströpfchen eine Wärmebehandlung erfahren, die im Vergleich zum Stand der Technik dazu führt, daß die Tröpfchen mit höherer Temperatur und damit geringerer Viskosität auf der zu beschichtenden Fläche auftreffen bzw. daß ein größerer Teil des im Sprühgut enthaltenen Lösungsmittels o. dgl. beim Auftreffen bereits verdampft ist.

Die Anordnung der äußeren Gas-Zuleitung 28 nahe der Frontseite des Kopfes 2 sorgt dafür, daß die von heißem Gas durchströmten Teile der inneren Gas-Zuleitung 26 verhältnismäßig kurz sind, so daß der Kopf 2 durch das Gas möglichst wenig erwärmt wird und daher auch keine hohen Temperaturen auf das zu zerstäubende Sprühgut im Innern des Kopfes übertragen kann. Außerdem ist das Gut dauernd über die Zuleitung 21 und die Rückleitung 24 in Zirkulation, so daß auch mangels Stagnation keine Überhitzung erfolgen kann.

Damit der heiße Kopf 2 das Anfassen und Betätigen der Pistole 1 nicht beeinträchtigt, ist das Wärmeisolationselement 3 vorgesehen. Das Schutzschild 48 schirmt die Hand vor Wärmestrahlung der Zuleitungen 21 und 28 ab.

Als Beispiel für ein Sprühgut, das auf diese Weise verbessert aufgetragen werden kann, sei ein Gummi/Metall-Bindemittel genannt, bei dem gelöste, organische Polymere und dispergierte Feststoffe in organischen Lösungsmitteln verwendet werden. Hierbei muß zum Zerstäuben soviel Lösungsmittel verwendet werden, daß die Beschichtung relativ lange zum Trocknen braucht, sofern nicht in der vorstehend beschriebenen Weise warmes Gas, insbesondere Luft, benutzt wird. Auch bei Verwendung einer wässrigen Trägerflüssigkeit ergibt sich eine kürzere Abdunstzeit und eine verbesserte Trocknung. Weitere Ausführungsbeispiele betreffen übliche Farben und Lacke, die man mit höherer Viskosität als bisher zerstäuben kann und trotzdem eine gut haftende Beschichtung mit glatter Oberfläche erhält.

Bei dem hier betrachteten sogenannten « airless plus »-Verfahren, bei dem die Zerstäubung in erster Linie hydrostatisch erfolgt, liegen die Materialdrücke zwischen 30 und 300 bar, während Luft mit einem Überdruck von beispielsweise 0,5 bis 10 bar, vorzugsweise 1 bis 8 bar, zugeführt wird. Die pro Minute abgegebenen Luftmengen können beispielsweise 0,5 bis 2 m³ betragen. Die Temperatur liegt zweckmäßigerweise zwischen 55° und 130 °C, vorzugsweise aber über 70 °C.

Die veranschaulichte Sprühvorrichtung kann mit geringfügiger Abwandlung auch verwendet werden, wenn mit pneumatischer Zerstäubung durch heißes Gas gearbeitet wird. In diesem Fall kann als Gasaustrittsöffnung ein Ringspalt um die Zerstäuberdüse 7 zusätzlich oder anstelle der Gasaustrittsöffnungen 9 bis 12 vorgesehen sein. Die Gas- und Sprühgutdrücke liegen in der für die jeweilige Betriebsart üblichen Größenordnung. Bei reiner Luftzerstäubung wird das Sprühgut lediglich angesaugt oder mit ganz geringem Überdruck zugeführt, während die Luft einen Überdruck von beispielsweise 2 bis 8 bar hat.

Die Sprühvorrichtung kann auch mit elektrostatischer Aufladung arbeiten. Hierbei kann die erwärmte Luft und/oder mittels einer Außenelektrode das Sprühgut aufgeladen werden. Zweckmäßigerweise sind die Heizvorrichtungen explosionsgeschützt ausgelegt. Statt der veranschaulichten Handpistole kann auch eine Automatikpistole verwendet werden.

## Patentansprüche

1. Verfahren zum Auftragen von Sprühgut (ausgenommen Trennmittel für die Herstellung von Gegenständen aus Polyurethanschaum) mittels einer Sprühvorrichtung, bei dem das der Sprühvorrichtung in flüssigem Zustand zugeführte Sprühgut zerstäubt und gleichzeitig Gas mit höherer Temperatur als das Sprühgut zugeführt wird und Wärme an das die Sprühvorrichtung verlassende Sprühgut abgibt, dadurch gekennzeichnet, daß das Sprühgut hydrostatisch zerstäubt wird und daß das Gas höherer Temperatur über Gasaustrittsöffnungen derart gerichtet zugeführt wird, daß es. im Zerstäubungsbereich, wo der Sprühstrahl noch kompakt ist oder unmittelbar im Anschluß daran, auf das Sprühgut auftrifft.

2. Verfahren nach Anspruch 1, dadurch gekennzeichnet, daß die Gastemperatur höher ist als die zulässige obere Grenztemperatur des unzerstäubten Spritz- oder Sprühgutes.

3. Verfahren nach Anspruch 1 oder 2, dadurch gekennzeichnet, daß Heißluft mit einer Temperatur von mindestens 80 °C verwendet wird.

4. Verfahren nach einem der Ansprüche 1 bis 3, dadurch gekennzeichnet, daß zusätzlich das flüssige Sprühgut vor der Zerstäubung auf eine Temperatur unterhalb seiner zulässigen oberen Grenztemperatur erwärmt wird.

5. Sprühvorrichtung, insbesondere zur Durchführung des Verfahrens nach einem der Ansprüche 1 bis 4, mit einem Kopf, der eine mit einer Gut-Zuleitung verbundene Zerstäuberdüse und mindestens eine Gasaustrittsöffnung aufweist, die mit einer eine Heizvorrichtung für das Gas aufweisende Gas-Zuleitung verbunden ist, mit Gas- und Gutventilen und zugehöriger Betätigungsvorrichtung sowie gegebenenfalls mit einer Handhabe, wie Pistolengriff, dadurch gekennzeichnet, daß die von der Heizvorrichtung (30) kommende äußere Gas-Zuleitung (28) am Umfang des Kopfes (2) einmündet.

6. Sprühvorrichtung nach Anspruch 5, dadurch gekennzeichnet, daß die Einmündung der äußeren Gas-Zuleitung (28) dichter an der Stirnseite des Kopfes (2) angeordnet ist als die Einmündung der äußeren Gut-Zuleitung (21).

7. Sprühvorrichtung nach Anspruch 5 oder 6, dadurch gekennzeichnet, daß die Gut-Zuleitung (19, 21) mit einer Heizvorrichtung (23) für das Spritz- oder Sprühgut versehen ist.

8. Sprühvorrichtung nach einem der Ansprüche 5 bis 7, dadurch gekennzeichnet, daß zum Zweck der Gutzirkulation im Kopf (2) außer der Gut-Zuleitung (19, 21) auch eine Gut-Rückleitung (24) vorgesehen ist.

.9. Sprühvorrichtung nach einem der Ansprüche 5 bis 8, dadurch gekennzeichnet, daß zwischen Kopf (2) und Handhabe (6) ein Wärmeisolationselement (3) angeordnet ist.

10. Sprühvorrichtung nach einem der Ansprüche 5 bis 8, dadurch gekennzeichnet, daß ein Handbetätigungselement (44) der Betätigungsvorrichtung durch ein Wärmeisolationselement (3) das lediglich von Ventilbetätigungsstangen (31, 32) überbrückt ist, vom Kopf (2) getrennt ist.

11. Sprühvorrichtung nach einem der Ansprüche 5 bis 10, dadurch gekennzeichnet, daß ein Schutzschild (48) zwischen der äußeren Gas-Zuleitung (28) und der Handhabe (6) angeordnet ist.

12. Sprühvorrichtung nach einem der Ansprüche 5 bis 11, dadurch gekennzeichnet, daß die Heizvorrichtung (30) elektrische Heizwiderstände in der Form von PTC-Widerständen aufweist.

13. Sprühvorrichtung nach einem der Ansprüche 5 bis 12, dadurch gekennzeichnet, daß die Heizvorrichtung (30) mit Abstand vom Kopf (2) angeordnet ist.

## Claims

1. Method of applying spray material (excluding mould release agents for the production of articles from polyurethane foam) by means of a spraying apparatus, whereby the spray material which is fed in the liquid state to the spraying apparatus is atomized and gas at higher temperature than the spray material is fed simultaneously and surrenders heat to the spray material leaving the spraying apparatus, characterized in that the spray material is atomized hydrostatically and that the gas at higher temperature is fed through gas exit orifices directed so that it strikes the spray material in the atomization region where the spray jet is still compact, or directly adjacent thereto.

2. Method according to Claim 1, characterized in that the gas temperature is higher than the admissible upper limit temperature of the un- atomized spray material.

3. Method according to Claim 1 or 2, characterized in that hot air at a temperature of at least 80 °C is used.

4. Method according to one of Claims 1 to 3, characterized in that the liquid spray material is additionally heated before atomization to a temperature below its admissible upper limit temperature.

5. Spraying apparatus, particularly for performing the method according to one of Claims 1 to 4, having a head which exhibits an atomizer nozzle connected to a material feed line and at least one gas exit orifice which is connected to a gas feed line exhibiting a heater device for the gas, having gas and material valves and associated actuating device, and optionally having a handle such as a pistol grip, characterized in that the external gas feed line (28) coming from the heater device (30) leads in at the circumference of the head (2).

6. Spraying apparatus according to Claim 5, characterized in that the mouth of the external gas feed line (28) is arranged closer to the end face of the head (2) than the mouth of the external material feed line (21).

7. Spraying apparatus according to Claim 5 or 6, characterized in that the material feed line (19, 21) is provided with a heater device (23) for the spray material.

8. Spraying apparatus according to one of Claims 5 to 7, characterized in that a material return line (24) is provided in addition to the material feed line (19, 21) for the purpose of material circulation in the head (2).

9. Spraying apparatus according to one of Claims 5 to 8, characterized in that a thermal insulation element (3) i& arranged between head (2) and handle (6).

10. Spraying apparatus according to one of Claims 5 to 9, characterized in that a manual actuating element (44) of the actuation device is separated from the head (2) by a thermal insulation element (3) which is bridged only by valve actuating rods (31, 32).

11. Spraying apparatus according to one of Claims 5 to 10, characterized in that a guard plate (48) is arranged between the external gas feed line (28) and the handle (6).

12. Spraying apparatus according to one of Claims 5 to 11, characterized in that the heater device (30) exhibits electrical heating resistances in the form of PTC resistances.

13. Spraying apparatus according to one of Claims 5 to 12, characterized in that the heater device (30) is arranged at a distance from the head (2).

## Revendications

1. Procédé pour appliquer des matériaux pulvérisables (à l'exception d'agents séparateurs pour la fabrication d'objets en mousse de polyuré- thane) au moyen d'un atomiseur, dans lequel le matériau pulvérisable délivré à l'atomiseur à l'état liquide est atomisé et, simultanément, du gaz à une température plus élevée que celle du matériau pulvérisable est admis et cède de la chaleur au matériau pulvérisable sortant de l'atomiseur, caractérisé par le fait que le matériau pulvérisable est atomisé hydrostatiquement ; et par le fait que le gaz à une température supérieure est admis, en étant dirigé par l'intermédiaire d'orifices de sortie de gaz, de telle sorte qu'il rencontre le matériau pulvérisable dans la zone d'atomisation dans laquelle le jet pulvérisé est encore compact, ou bien dans la continuité directe de cette zone.

2. Procédé selon la revendication 1, caractérisé par le fait que la température du gaz est plus élevée que la température limite supérieure admissible du matériau projetable ou pulvérisable non atomisé.

3. Procédé selon la revendication 1 ou 2, caractérisé par le fait qu'on utilise de l'air chaud à une température d'au moins 80 °C.

4. Procédé selon l'une des revendications 1 à 3, caractérisé par le fait que le matériau pulvérisable liquide est additionnellement chauffé, avant l'atomisation, jusqu'à une température située en deçà de sa température limite supérieure admissible.

5. Atomiseur, notamment pour la mise en oeuvre du procédé selon l'une des revendications 1 à 4, présentant une tête qui comprend une buse d'atomisation reliée à un conduit d'amenée de matériau et au moins un orifice de sortie de gaz qui est relié à un conduit d'amenée de gaz muni d'un dispositif de chauffage du gaz, avec des valves à gaz et à matériau et un dispositif d'actionnement associé, ainsi qu'éventuellement une poignée telle qu'une poignée de type pistolet, caractérisé par le fait que le conduit extérieur (28) d'amenée du gaz, provenant du dispositif de chauffage (30), débouche à la périphérie de la tête (2).

6. Atomiseur selon la revendication 5, caractérisé par le fait que l'embouchure du conduit extérieur (28) d'amenée du gaz est située plus près de la face extrême de la tête (2) que l'embouchure du conduit extérieur (21) d'amenée du matériau.

7. Atomiseur selon la revendication 5 ou 6, caractérisé par le fait que le conduit (19, 21) d'amenée du matériau est pourvu d'un dispositif de chauffage (23) pour le matériau projetable ou pulvérisable.

8. Atomiseur selon l'une des revendications 5 à 7, caractérisé par le fait qu'un conduit (24) de retour du matériau est également prévu dans la tête (2), en plus du conduit (19, 21) d'amenée du matériau, en vue de la circulation de ce matériau.

9. Atomiseur selon l'une des revendications 5 à 8, caractérisé par le fait qu'un élément (3) d'isolation thermique est interposé entre la tête (2) et la poignée (6).

10. Atomiseur selon l'une des revendications 5 à 9, caractérisé par le fait qu'un élément (44) d'actionnement manuel du dispositif d'actionnement est séparé, de la tête (2), par l'intermédiaire d'un élément (3) d'isolation thermique qui est traversé seulement par des tiges (31, 32) d'actionnement des valves.

11. Atomiseur selon l'une des revendications 5 à 10, caractérisé par le fait qu'un écran protecteur (48) est intercalé entre le conduit extérieur (28) d'amenée du gaz et la poignée (6).

12. Atomiseur selon l'une des revendications 5 à 11, caractérisé par le fait que le dispositif de chauffage (30) présente des résistances électriques chauffantes, sous la forme de résistances PTC.

13. Atomiseur selon l'une des revendications 5 à 12, caractérisé par le fait que le dispositif de chauffage (30) se trouve à distance de la tête (2).
